# EUROPÄISCHE PATENTSCHRIFT

(11) **EP 4 093 240 B1**
(45) Veröffentlichungstag und Bekanntmachung des Hinweises auf die Patenterteilung: **06.08.2025**
(21) Anmeldenummer: 21701129.5
(22) Anmeldetag: 20.01.2021
(51) Int. Cl.: A45D 34/04, A45D 40/26, A46B 9/02

(54) **APPLIKATOR ZUM AUFTRAGEN EINER KOSMETISCHEN ZUSAMMENSETZUNG AUF DEN MENSCHLICHEN KÖRPER UND VERFAHREN ZUR HERSTELLUNG DES APPLIKATORS**
APPLICATOR FOR APPLYING A COSMETIC COMPOSITION TO THE HUMAN BODY AND METHOD OF MANUFACTURING THE APPLICATOR
APPLICATEUR POUR L'APPLICATION D'UNE COMPOSITION COSMÉTIQUE SUR LE CORPS HUMAIN ET PROCÉDÉ DE FABRICATION DE L'APPLICATEUR

(30) Priorität: 21.01.2020 DE 102020101338; 21.01.2020 US 202062963898 P
(43) Veröffentlichungstag der Anmeldung: 30.11.2022
(73) Patentinhaber: JFA Flock Applikationen GmbH, 76456 Kuppenheim (DE)
(72) Erfinder: FÜTTERER, Ferdinand, 76532 Baden-Baden (DE)
(74) Vertreter: Reiser & Partner Patentanwälte mbB
(86) Internationale Anmeldenummer: PCT/EP2021/051136
(87) Internationale Veröffentlichungsnummer: WO 2021/148437

(56) Entgegenhaltungen:
- WO-A1-2018/007622
- DE-A1- 102018 115 698
- DE-T2- 60 307 714
- JP-A- 2008 119 453
- US-A1- 2008 060 669

## Beschreibung

Applikator zum Auftragen einer kosmetischen Zusammensetzung auf den menschlichen Körper und Verfahren zur Herstellung des Applikators

Die Erfindung betrifft einen Applikator zum Auftragen einer kosmetischen Zusammensetzung auf den menschlichen Körper, umfassend einen Basiskörper und einen Applikationsabschnitt, wobei der Basiskörper und der Applikationsabschnitt materialeinheitlich und einstückig ausgebildet sind, wobei der Applikationsabschnitt zumindest teilweise mit Flockfasern versehen ist und ein Verfahren zur Herstellung des Applikators.

Ein derartiger Applikator ist beispielsweise aus der WO 2019/045494 A2 bekannt. Der dort beschriebene Applikator umfasst einen Basiskörper und einen Applikationsabschnitt, wobei der Basiskörper und der Applikationsabschnitt materialeinheitlich und einstückig ausgebildet sind. Die Oberfläche des Applikationsabschnitts ist zumindest teilweise gekrümmt und der Applikationsabschnitt ist teilweise mit Flockfasern versehen.

Aus der EP 3 583 866 A1 ist ein Applikator bekannt, welcher teilweise gekrümmt und teilweise mit Flockfasern versehen ist. Der Applikator weist zwei Abschnitte auf, welche nach dem Beflocken gefügt werden.

Aus JP 2008 - 119453 A, WO 2018/007622 A1, DE 603 07 714 T2, DE 10 2018 115 689 A1 und US 2008/060669 A1 sind Applikatoren zum Auftragen einer kosmetischen Zusammensetzung auf den menschlichen Körper bekannt, welche teilweise beflockt und mit Borsten versehen sind.

Derartige Applikatoren kommen zumeist im Zusammenhang mit dem Auftragen verflüssigter Kosmetik im Gesichtsbereich zum Einsatz. Beflockte Applikatoren kommen beispielsweise zur Aufnahme und zum Auftragen von Lipgloss, aber auch für Mascara, Eyebrow, Concealer und Foundation oder zum Auftragen von Haarpflegeprodukten zum Einsatz. Zum Aufnehmen und Auftragen wird der Applikator in einen Kosmetikbehälter eingetaucht, wobei die Kosmetik nach dem Herausziehen des Applikators an den Flockfasern anhaftet und dann auf Körperpartien, insbesondere Gesichtspartien, aufgetragen wird.

Ist der gesamte Applikationsabschnitt mit Flockfasern versehen, kann - je nach Anwendung - das gezielte Auftragen von Kosmetik erschwert sein. Der Erfindung liegt die Aufgabe zugrunde, einen Applikator zum Auftragen einer kosmetischen Zusammensetzung auf den menschlichen Körper bereitzustellen, welcher ein gezieltes Auftragen von Kosmetik auf den menschlichen Körper ermöglicht.

Diese Aufgabe wird mit den Merkmalen von Anspruch 1 gelöst. Auf vorteilhafte Ausgestaltungen nehmen die Unteransprüche Bezug.

Der erfindungsgemäße Applikator zum Auftragen einer kosmetischen Zusammensetzung auf den menschlichen Körper umfasst einen Basiskörper und einen Applikationsabschnitt, wobei der Basiskörper und der Applikationsabschnitt materialeinheitlich und einstückig ausgebildet sind, wobei die Oberfläche des Applikationsabschnitt zumindest teilweise gekrümmt ist, wobei der Applikationsabschnitt erste Abschnitte aufweist, die zumindest teilweise eine gekrümmte Oberfläche aufweisen und mit Flockfasern versehen sind, und zweite Abschnitte aufweist, die zumindest teilweise gekrümmt sind und frei sind von Flockfasern.

Demnach ergeben sich bei dem erfindungsgemäßen Applikator Bereiche, die mit Flockfasern versehen sind, und Bereiche, die frei sind von Flockfasern. Der Basiskörper und der Applikationsabschnitt sind materialeinheitlich und einstückig ausgebildet. Vorzugsweise bestehen Basiskörper und Applikationsabschnitt aus spritzgießfähigem Kunststoff und können so kostengünstig und in großer Stückzahl hergestellt werden. Dadurch, dass der Basiskörper und der Applikationsabschnitt materialeinheitlich und einstückig ausgebildet sind, ist es insbesondere nicht erforderlich, im Zuge der Herstellung des Applikators Bestandteile hiervon gesondert zu montieren. Der beflockte Applikator ist frei von in Längsrichtung verlaufenden Fugen. Im Umfangsbereich im Bereich der Applikatorspitze ist der Applikator kompakt ausgebildet und weist eine geschlossene und partiell beflockte Oberfläche auf. Der erfindungsgemäße Applikator ist kompakt ausgebildet. Eine Ausgestaltung eines Filmscharniers, um unterschiedlich beflockte Bereiche zueinander zu schwenken, entfällt. Dennoch ist der Applikationsabschnitt lediglich partiell mit Flockfasern versehen. Dabei weist der Applikationsabschnitt gekrümmte, also dreidimensionale, Flächenabschnitte auf, die mit Flockfasern versehen sind, und der Applikationsabschnitt weist weitere gekrümmte und dreidimensionale Oberflächenabschnitte auf, die frei sind von Flockfasern. Dadurch ist der Applikationsabschnitt partiell mit Flockfasern versehen, wobei aufzutragende Kosmetik besonders gut in den mit Flockfasern versehenen Abschnitten anhaftet, wohingegen in den zweiten Abschnitten, die frei sind von Flockfasern, nur wenig Kosmetik anhaftet. Zum Auftragen einer kosmetischen Zusammensetzung kann der Applikator so geführt werden, dass wahlweise entweder mittels des beflockten Abschnitts eine große Menge oder mittels des unbeflockten Abschnitts eine geringe Menge Kosmetik aufgetragen wird. Dies ermöglicht ein gezieltes Auftragen von Kosmetik in den gewünschten Mengen.

Ein weiterer Vorteil ist, dass Flockfasern nur in den Bereichen des Applikators angeordnet sein können, die zum Auftragen von Kosmetik benötigt werden. Aktuell werden Applikatoren über den gesamten Applikationsabschnitt mit Flockfasern versehen, auch Bereiche, die zum Auftrag von Kosmetik nicht geeignet sind. Dabei enthalten die beflockten Bereiche immer auch unbefestigte, lose Flockfasern und unzureichend befestigte Flockfasern. Diese ungebundenen Flockfasern können in die Kosmetik oder auf Körperpartien gelangen. Bei dem erfindungsgemäßen Applikator können nur die auftragsaktiven Bereiche des Applikationsabschnittes mit Flockfasern versehen sind. Dadurch ist die Menge der Flockfasern, also auch die Menge der ungebundenen Flockfasern, reduziert.

Des Weiteren ist es denkbar, dass die zweiten Abschnitte Funktionsbereiche darstellen. Beispielsweise können die Funktionsbereiche Kontaktbereiche darstellen, an welchen der Applikator in Kontakt mit anderen Elementen gelangt. Dies kann im Zuge der Herstellung des Applikators oder während der bestimmungsgemäßen Verwendung vorteilhaft sein.

Es ist auch denkbar, dass in dem zweiten Abschnitt eine dreidimensionale Markierung eingebracht ist. Dabei ist insbesondere denkbar, dass die Markierung mittels Lasergravur in den zweiten Abschnitt eingebracht ist. Eine derartige Markierung ist besonders filigran und konnte bislang auf Applikationsabschnitten nicht angeordnet werden, weil das Klebebett, welches den gesamten Applikationsabschnitt bedeckte, filigrane Strukturen und Markierungen ebenfalls bedeckt. Bei dem erfindungsgemäßen Applikator ist der zweite Abschnitt jedoch frei von Klebemittel, so dass filigrane Strukturen sichtbar bleiben.

In diesem Zusammenhang ist es denkbar, wenn die Markierung als Stempel ausgebildet ist. Beim Eintauchen wird der Applikationsabschnitt mit Kosmetik benetzt. Passiert der Applikationsabschnitt anschließend einen Abstreifer kann die Kosmetik von dem zweiten Abschnitt so abgestreift werden, dass lediglich in den Vertiefungen der Markierung Kosmetik verbleibt, so dass die Markierung deutlich sichtbar ist. Es ist dabei ebenso denkbar, dass die Markierung erhaben ist und über die Oberfläche hinaussteht.

Eine vorteilhafte Kosmetikverpackung umfasst dabei einen erfindungsgemäßen Applikator, einen Behälter mit einer Öffnung und einen Abstreifer, welcher der Öffnung zugeordnet ist. Der Abstreifer ist ausgebildet, von dem Applikator Kosmetik abzustreifen, wenn dieser aus dem Behälter herausgezogen wird.

Die Auftragsmenge kann auch dadurch besonders gut variiert werden, dass der Applikationsabschnitt sowohl in den beflockten Abschnitten als auch in den unbeflockten Abschnitten zumindest teilweise gekrümmt ist und eine dreidimensionale Gestalt aufweist.

Dabei können die ersten Abschnitte und/oder die zweiten Abschnitte konvex oder konkav ausgebildete Oberflächen aufweisen. Die konvex ausgestalteten Oberflächen ermöglichen ein besonders einfaches Auftragen von Kosmetik. Die konkav ausgebildeten Oberflächenabschnitte ermöglichen die Aufnahme einer besonders großen Kosmetikmenge.

Die ersten Abschnitte können konkav gekrümmte Oberflächen aufweisen, wobei die konkav gekrümmten Oberflächen mit Flockfasern versehen sind. Die eine Vertiefung bildenden konkaven Abschnitte können besonders große Mengen Kosmetik aufnehmen. Sind die konkaven Abschnitte mit Flockfasern versehen, ergibt sich ein besonders gutes Haltevermögen für die in den konkaven Abschnitten aufgenommene Kosmetik, so dass diese gezielt aufgetragen werden kann und Verluste während der Auftragebewegung vermieden werden können.

Die zweiten Abschnitte können konvex gekrümmte Oberflächen aufweisen, wobei die konvex gekrümmten Oberflächen frei sind von Flockfasern. Bei dieser Ausgestaltung wird Kosmetik vorwiegend über die konkaven Abschnitte transportiert, was ein besonders gezieltes Auftragen von Kosmetik ermöglicht.

Der Applikationsabschnitt kann einen zylindrischen Schaft und ein sphärisch gekrümmtes freies Ende aufweisen. Über den zylindrischen Schaft kann der Applikationsabschnitt besonders einfach auf einem stäbchenförmigen Applikator befestigt werden. Das sphärisch gekrümmte freie Ende ermöglicht ein gezieltes Auftragen von Kosmetik.

Zumindest ein Teil der ersten Abschnitte ist erfindungsgemäß innerhalb der zweiten Abschnitte angeordnet. Bei dieser Anordnung ergeben sich inselartige, beflockte Abschnitte, welche zumindest teilweise gekrümmt sind und ein besonders gezieltes Auftragen auch einer besonders kleinen Kosmetikmenge in abgegrenzte Körperbereiche ermöglicht.

Die ersten Abschnitte und die zweiten Abschnitte können streifenförmig ausgebildet sein. Dabei können sich erste Abschnitte und zweite Abschnitte abwechseln. Die ersten Abschnitte und die zweiten Abschnitte können in axialer Richtung verlaufend auf dem Applikationsabschnitt angeordnet sein. Bei dieser Ausgestaltung ergeben sich umlaufend um den Applikator Bereiche, in welchen eine größere Kosmetikmenge aufgenommen werden kann, wobei diese Bereiche jeweils zu Bereichen mit einer geringen Kosmetikmenge benachbart sind.

Ein dem ersten Abschnitt zugeordneter Bereich des Applikationsabschnitts kann spatelförmig ausgebildet sein, wobei die Oberfläche des spatelförmigen Bereichs unter einem Winkel von mehr als 0° zur Hauptachse des Applikationsabschnitts verlaufen kann. Bei dieser Ausgestaltung ist ein Bereich, der spatelförmig ausgebildet ist, relativ zur Achse des Applikationsabschnitts abgewinkelt, beziehungsweise abgeknickt. Der sich daraus ergebende spatelförmige Bereich ermöglicht ein gezieltes Auftragen auch einer größeren Kosmetikmenge. In diesem Zusammenhang ist insbesondere denkbar, dass die Oberfläche des spatelförmigen Abschnittes konvex oder konkav gewölbt ist.

Die Faserlänge der Flockfasern beträgt mindestens 0,7 mm, vorzugsweise 1,0 mm. Mit Flockfasern mit einer Faserlänge von 1,5 mm werden auch noch gute Ergebnisse erzielt, Fasern mit einer Länge von mehr als 2,5 mm sind jedoch weniger vorteilhaft.

Durch eine Faserlänge von mindestens 0,7 mm ergeben sich verhältnismäßig lange Flockfasern, die einerseits einen besonders weichen und angenehmen Griff erzeugen und andererseits auch die Aufnahme einer besonders großen Kosmetikmenge ermöglichen.

Vorzugsweise sind die Flockfasern geschnittene Flockfasern. Geschnittene Flockfasern, die durch Schneiden aus Fasern gewonnen werden. Bei Verwendung von Flockfasern mit einer Faserlänge von mindestens 0,7 mm ist es möglich, geschnittene Flockfasern einzusetzen, welche eine besonders gute Materialqualität und eine einheitliche Faserlänge aufweisen. Flockfasern mit einer geringeren Faserlänge, beispielsweise mit einer Faserlänge von weniger als 0,3 mm, können nicht mittels Schneiden hergestellt werden und sind zumeist gemahlen. Derartige Fasern weisen herstellungsbedingt eine geringere Materialqualität auf, insbesondere bedingt durch eine herstellungsbedingte Streuung der Faserlängen.

Die Faserfeinheit der Flockfasern beträgt mindestens 3,3 dtex. Derartige Flockfasern weisen bei einer Faserlänge von mindestens 0,7 mm einen weichen Griff auf und ermöglichen die Aufnahme einer großen Kosmetikmenge. Fasern mit einer Faserfeinheit von mehr als 12 dtex weisen einen borstenartigen Griff auf und sind dementsprechend für den erfindungsgemäßen Applikator und dessen Anwendung nicht bevorzugt.

Die Flockfasern können mittels einer Klebeschicht auf dem Applikationsabschnitt befestigt sein, wobei die Dicke der Klebeschicht mindestens 0,07 mm, vorzugsweise 0,1 mm beträgt. Damit Flockfasern sicher auf einer Oberfläche befestigt sind, ist es erforderlich, dass das Klebebett, in welches die Flockfasern eintauchen, eine gewisse Dicke aufweist. Hierbei hat sich gezeigt, dass die Dicke des Klebebetts etwa 1/10 der Länge der Flockfasern betragen sollte. Dementsprechend sollte die Dicke der Klebeschicht bei einer Faserlänge von 0,7 mm mindestens 0,07 mm betragen.

Vorzugsweise sind die zweiten Abschnitte frei von Klebemittel. Dadurch kann verhindert werden, dass in den zweiten Abschnitten, welche frei sind von Flockfasern, Flockfasern anhaften.

Bei dem erfindungsgemäßen Verfahren zur Herstellung eines Applikators werden in einem ersten Schritt in einem Spritzgussprozess aus einem thermoplastischen Werkstoff materialeinheitlich und einstückig der Basiskörper und der Applikationsabschnitt hergestellt, in einem zweiten Schritt wird der Applikationsabschnitt derart mit einem Klebemittel versehen, dass erste Abschnitte mit dem Klebemittel benetzt sind und zweite Abschnitte frei sind von Klebemittel, in einem dritten Schritt werden Flockfasern in einem elektrostatischen Beflockungsprozess auf den Applikationsabschnitt aufgebracht, wobei die Flockfasern in das auf den ersten Abschnitt aufgebrachte Klebemittel eintauchen und anhaften und die zweiten Abschnitte frei bleiben von Flockfasern.

Dabei kommen Flockfasern mit einer Faserlänge von mindestens 0,7 mm zum Einsatz, und die Dicke der Klebeschicht beträgt mindestens 0,07 mm. Das Aufbringen einer Klebeschicht mit einer derartigen Schichtdicke ist mit einem Transferverfahren, beispielsweise mittels eines Transferstempels, nicht realisierbar. Daher kommt bei dem erfindungsgemäßen Verfahren vorzugsweise ein Tauchverfahren zum Einsatz, bei welchem der Applikator in ein Werkzeug eintaucht und dort partiell mit einem Klebemittel versehen wird.

Einige Ausgestaltungen des erfindungsgemäßen Applikators werden nachfolgend anhand der Figuren näher erläutert. Diese zeigen, jeweils schematisch:
Fig. 1 einen Applikator mit gebogenem Applikationsabschnitt;
Fig. 2 einen Applikator mit Markierung;
Fig. 3 einen Applikator mit einem spatelförmigen, konvexem Abschnitt;
Fig. 4 einen Applikator mit einem spatelförmigen, konkaven Abschnitt.

Die Figuren zeigen einen Applikator 1 zum Auftragen einer kosmetischen Zusammensetzung auf den menschlichen Körper. Gemäß einer vorteilhaften Verwendung dient der Applikator 1 zum Auftragen von Augenbrauenkosmetik und Wimpernkosmetik.

Der Applikator 1 umfasst einen Basiskörper 2 und einen Applikationsabschnitt 3, wobei der Basiskörper 2 und der Applikationsabschnitt 3 materialeinheitlich und einstückig ausgebildet sind.

Der Basiskörper 2 und der Applikationsabschnitt 3 sind materialeinheitlich und einstückig als Spritzgussteil aus einem thermoplastischen Kunststoff ausgebildet.

Die Oberfläche des Applikationsabschnitts 3 ist teilweise gekrümmt und der Applikationsabschnitt 3 weist erste Abschnitte 4 auf, die teilweise eine gekrümmte Oberfläche aufweisen und mit Flockfasern 5 versehen sind. Der Applikationsabschnitt 3 weist ferner zweite Abschnitte 6 auf, die zumindest teilweise gekrümmt sind und die frei sind von Flockfasern 5. Der Applikationsabschnitt 3 weist einen zylindrischen Schaft 7 und ein sphärisch gekrümmtes freies Ende 8 auf.

Die Faserlänge der Flockfasern 5 beträgt bei den vorliegenden Ausgestaltungen 1,0 mm, die Faserfeinheit der Flockfasern 5 beträgt 3,3 dtex. Die Dicke der Klebeschicht, mittels der die Flockfasern 5 auf dem Applikationsabschnitt 3 befestigt sind, beträgt bei den gezeigten Ausgestaltungen 0,1 mm.

Figur 1 zeigt eine erste Ausgestaltung des Applikators 1, bei welchem die zweiten Abschnitte 6 konkav ausgebildete Oberflächen aufweisen. Die ersten Abschnitte 4 weisen konvex ausgebildete Abschnitte auf. Ein Teil der ersten Abschnitte 4 ist innerhalb der zweiten Abschnitte 6 angeordnet.

Die ersten Abschnitte 4 und die zweiten Abschnitte 6 sind streifenförmig ausgebildet, wobei die ersten Abschnitte 4 und die zweiten Abschnitte 6 in axialer Richtung verlaufend auf dem Applikationsabschnitt 3 angeordnet sind.

Figur 2 zeigt eine zweite Ausgestaltung des Applikators 1, bei welchem der Applikationsabschnitt 3 gebogen ist, so dass ein Bereich des ersten Abschnitts 4 spatelförmig ausgebildet ist. Der zweite Abschnitt 6 erstreckt sich über den zylindrischen Bereich des Applikationsabschnittes 3. In den Applikationsabschnitt 3 ist innerhalb des zweiten Abschnittes 6 eine dreidimensionale Markierung in Form einer Lasergravur eingebracht.

Figur 3 zeigt eine weitere Ausgestaltung des Applikators 1, bei welchem ein dem ersten Abschnitt 4 zugeordneter Bereich 9 des Applikationsabschnitts 3 spatelförmig ausgebildet ist, wobei die Oberfläche des spatelförmigen Bereichs 9 unter einem Winkel von weniger als 90° zur Hauptachse des Applikationsabschnitts 3, bzw. des Basisabschnitts 2 verläuft. Dementsprechend ist die Oberfläche des spatelförmigen Bereichs 9 zur Hauptachse des Applikationsabschnitts 3 und des Basisabschnitts 2 abgewinkelt, beziehungsweise abgeknickt. Bei der Ausgestaltung gemäß Figur 3 ist die Oberfläche des spatelförmigen Bereiches 9 konvex ausgebildet und vorgewölbt.

Figur 4 zeigt eine alternative Ausgestaltung zu Figur 3, wobei bei der vorliegenden Ausgestaltung die Oberfläche des spatelförmigen Bereiches 9 konkav ausgebildet ist.

Zur Herstellung des Applikators 1 werden in einem ersten Schritt in einem Spritzgussprozess aus einem thermoplastischen Werkstoff materialeinheitlich und einstückig der Basiskörper 2 und der Applikationsabschnitt 3 hergestellt, in einem zweiten Schritt wird der Applikationsabschnitt 3 derart mit einem Klebemittel versehen, dass erste Abschnitte 4 mit dem Klebemittel benetzt sind und zweite Abschnitte 6 frei sind von Klebemittel. In einem dritten Schritt werden Flockfasern 5 in einem elektrostatischen Beflockungsprozess auf den Applikationsabschnitt 3 aufgebracht, wobei die Flockfasern 5 in das auf den ersten Abschnitt 4 Klebemittel eintauchen und anhaften und die zweiten Abschnitte 6 frei bleiben von Flockfasern 5.

Zum Auftragen des Klebemittels auf den Applikationsabschnitt 3 wird der Applikationsabschnitt 3 in ein Werkzeug eingetaucht und dort partiell mit Klebemittel versehen.

## Patentansprüche

1. Applikator (1) zum Auftragen einer kosmetischen Zusammensetzung auf den menschlichen Körper, umfassend einen Basiskörper (2) und einen Applikationsabschnitt (3), wobei der Basiskörper (2) und der Applikationsabschnitt (3) materialeinheitlich und einstückig ausgebildet sind, wobei die Oberfläche des Applikationsabschnitts (3) zumindest teilweise gekrümmt ist, wobei der Applikationsabschnitt (3) erste Abschnitte (4) aufweist, die zumindest teilweise eine gekrümmte Oberfläche aufweisen und mit Flockfasern (5) versehen sind und zweite Abschnitte (6) aufweist, die zumindest teilweise gekrümmt sind und frei sind von Flockfasern (5), wobei die Faserlänge der Flockfasern (5) mindestens 0,7 mm und die Faserfeinheit der Flockfasern (5) mindestens 3,3 dtex beträgt, **dadurch gekennzeichnet, dass** zumindest ein Teil der ersten Abschnitte (4) innerhalb der zweiten Abschnitte (6) angeordnet ist.

2. Applikator nach Anspruch 1, **dadurch gekennzeichnet, dass** die ersten Abschnitte (4) und/oder die zweiten Abschnitte (6) konvex und/oder konkav ausgebildete Oberflächen aufweisen.

3. Applikator nach Anspruch 2, **dadurch gekennzeichnet, dass** die ersten Abschnitte (4) konkav gekrümmte Oberflächen aufweisen, wobei die konkav gekrümmten Oberflächen mit Flockfasern (5) versehen sind.

4. Applikator nach Anspruch 2 oder 3, **dadurch gekennzeichnet, dass** die zweiten Abschnitte (6) konvex gekrümmte Oberflächen aufweisen, wobei die konvex gekrümmten Oberflächen frei sind von Flockfasern (5).

5. Applikator nach einem der Ansprüche 1 bis 4, **dadurch gekennzeichnet, dass** der Applikationsabschnitt (3) einen zylindrischen Schaft (7) und ein sphärisch gekrümmtes freies Ende (8) aufweist.

6. Applikator nach einem der Ansprüche 1 bis 5, **dadurch gekennzeichnet, dass** die ersten Abschnitte (4) und die zweiten Abschnitte (6) streifenförmig ausgebildet sind.

7. Applikator nach Anspruch 6, **dadurch gekennzeichnet, dass** die ersten Abschnitte (4) und die zweiten Abschnitte (6) in axialer Richtung verlaufend auf dem Applikationsabschnitt (3) angeordnet sind.

8. Applikator nach einem der Ansprüche 1 bis 7, **dadurch gekennzeichnet, dass** ein dem ersten Abschnitt (4) zugeordneter Bereich (9) des Applikationsabschnittes (3) spatelförmig ausgebildet ist, wobei die Oberfläche des spatelförmigen Bereichs (9) unter einem Winkel von mehr als 0° zur Hauptachse des Applikationsabschnitts (3) verläuft.

9. Applikator nach einem der Ansprüche 1 bis 8, **dadurch gekennzeichnet, dass** der Basiskörper (2) und der Applikationsabschnitt (3) materialeinheitlich und einstückig als Spritzgussteil aus einem thermoplastischen Kunststoff ausgebildet sind.

10. Applikator nach Anspruch 1, **dadurch gekennzeichnet, dass** die Flockfasern (5) mittels einer Klebeschicht auf dem Applikationsabschnitt (3) befestigt sind, wobei die Dicke der Klebeschicht mindestens 0,07 mm beträgt.

11. Applikator nach Anspruch 10, **dadurch gekennzeichnet, dass** die zweiten Abschnitte (6) frei sind von Klebemittel.

12. Verfahren zur Herstellung eines Applikators (1) nach einem der vorherigen Ansprüche, wobei in einem ersten Schritt in einem Spritzgussprozess aus einem thermoplastischen Werkstoff materialeinheitlich und einstückig der Basiskörper (2) und der Applikationsabschnitt (3) hergestellt werden, in einem zweiten Schritt der Applikationsabschnitt (3) derart mit einem Klebemittel versehen wird, dass erste Abschnitte (4) mit dem Klebemittel benetzt sind und zweite Abschnitte (6) frei sind von Klebemittel, wobei in einem dritten Schritt Flockfasern (5) in einem elektrostatischen Beflockungsprozess auf den Applikationsabschnitt (3) aufgebracht werden, wobei die Flockfasern (5) in das auf den ersten Abschnitt (4) aufgebrachte Klebemittel eintauchen und anhaften und die zweiten Abschnitte (6) frei bleiben von Flockfasern (5).

## Claims

1. Applicator (1) for applying a cosmetic composition to the human body, comprising a base body (2) and an application portion (3), wherein the base body (2) and the application portion (3) are formed of the same material and in a single piece, wherein the surface of the application portion (3) is curved at least in parts, wherein the application portion (3) has first portions (4), which have a curved surface at least in part and are provided with flock fibres (5), and second portions (6), which are curved at least in part and are free of flock fibres (5), wherein the fibre length of the flock fibres (5) is at least 0.7 mm and the fibre fineness of the flock fibres (5) is at least 3.3 dtex, **characterised in that** at least part of the first portions (4) is arranged inside the second portions (6).

2. Applicator according to claim 1, **characterised in that** the first portions (4) and/or the second portions (6) have surfaces formed convex and/or concave.

3. Applicator according to claim 2, **characterised in that** the first portions (4) have concavely curved surfaces, wherein the concavely curved surfaces are provided with flock fibres (5).

4. Applicator according to either claim 2 or claim 3, **characterised in that** the second portions (6) have convexly curved surfaces, wherein the convexly curved surfaces are free of flock fibres (5).

5. Applicator according to any of claims 1 to 4, **characterised in that** the application portion (3) has a cylindrical shaft (7) and a spherically curved free end (8).

6. Applicator according to any of claims 1 to 5, **characterised in that** the first portions (4) and the second portions (6) are formed strip-shaped.

7. Applicator according to claim 6, **characterised in that** the first portions (4) and the second portions (6) are arranged extending in an axial direction on the application portion (3).

8. Applicator according to any of claims 1 to 7, **characterised in that** a region (9) of the application portion (3) assigned to the first portion (4) is formed scoop-shaped, wherein the surface of the scoop-shaped region (9) extends at an angle of more than 0° to the main axis of the application portion (3).

9. Applicator according to any of claims 1 to 8, **characterised in that** the base body (2) and the application portion (3) are formed of the same material and in a single piece as an injection-moulded part consisting of a thermoplastic plastics material.

10. Applicator according to claim 1, **characterised in that** the flock fibres (5) are fixed to the application portion (3) by means of an adhesive layer, wherein the thickness of the adhesive layer is at least 0.07 mm.

11. Applicator according to claim 10, **characterised in that** the second portions (6) are free of adhesive.

12. Method for manufacturing an applicator (1) according to any of the preceding claims, wherein in a first step the base body (2) and the application portion (3) are manufactured in the same material and in a single piece in an injectionmoulding process from a thermoplastic plastics material, in a second step the application portion (3) is provided with an adhesive in such a way that first portions (4) are wetted with the adhesive and second portions (6) are free of adhesive, and in a third step flock fibres (5) are applied to the application portion (3) in an electrostatic flocking process, wherein the flock fibres (5) dip into the adhesive applied to the first portion (4) and adhere, and the second portions (6) remaining free of flock fibres (5).

## Revendications

1. Applicateur (1) pour l'application d'une composition cosmétique sur le corps humain, comprenant un corps de base (2) et une section d'application (3), dans lequel le corps de base (2) et la section d'application (3) sont réalisés dans le même matériau et d'un seul tenant, dans lequel la surface de la section d'application (3) est au moins partiellement incurvée, dans lequel la section d'application (3) comporte des premières sections (4) qui comportent au moins partiellement une surface incurvée et qui sont pourvues de fibres de flocage (5) et comportant des deuxièmes sections (6) qui sont au moins partiellement incurvées et qui sont exemptes de fibres de flocage (5), dans lequel la longueur de fibre des fibres de flocage (5) est d'au moins 0,7 mm et la finesse de fibre des fibres de flocage (5) est d'au moins 3,3 dtex, **caractérisé en ce qu'**au moins une partie des premières sections (4) est disposée dans les deuxièmes sections (6).

2. Applicateur selon la revendication 1, **caractérisé en ce que** les premières sections (4) et/ou les deuxièmes sections (6) comportent des surfaces réalisées de forme convexe et/ou concave.

3. Applicateur selon la revendication 2, **caractérisé en ce que** les premières sections (4) comportent des surfaces incurvées de manière concave, dans lequel les surfaces incurvées de manière concave sont pourvues de fibres de flocage (5).

4. Applicateur selon la revendication 2 ou 3, **caractérisé en ce que** les deuxièmes sections (6) comportent des surfaces incurvées de manière convexe, dans lequel les surfaces incurvées de manière convexe sont exemptes de fibres de flocage (5).

5. Applicateur selon l'une des revendications 1 à 4, **caractérisé en ce que** la section d'application (3) comporte une tige cylindrique (7) et une extrémité libre (8) incurvée de manière sphérique.

6. Applicateur selon l'une des revendications 1 à 5, **caractérisé en ce que** les premières sections (4) et les deuxièmes sections (6) sont réalisées en forme de bandes.

7. Applicateur selon la revendication 6, **caractérisé en ce que** les premières sections (4) et les deuxièmes sections (6) sont disposées sur la section d'application (3) en s'étendant dans la direction axiale.

8. Applicateur selon l'une des revendications 1 à 7, **caractérisé en ce qu'**une zone (9) de la section d'application (3) associée à la première section (4) est réalisée en forme de spatule, dans lequel la surface de la zone (9) en forme de spatule s'étend en formant un angle de plus de 0° avec l'axe principal de la section d'application (3).

9. Applicateur selon l'une des revendications 1 à 8, **caractérisé en ce que** le corps de base (2) et la section d'application (3) sont réalisés dans le même matériau et d'un seul tenant sous la forme d'une pièce moulée par injection en une matière synthétique thermoplastique.

10. Applicateur selon la revendication 1, **caractérisé en ce que** les fibres de flocage (5) sont fixées sur la section d'application (3) au moyen d'une couche adhésive, dans lequel l'épaisseur de la couche adhésive est d'au moins 0,7 mm.

11. Applicateur selon la revendication 10, **caractérisé en ce que** les deuxièmes sections (6) sont exemptes de matière adhésive.

12. Procédé de fabrication d'un applicateur (1) selon l'une des revendications précédentes, dans lequel, dans une première étape, le corps de base (2) et la section d'application (3) sont fabriqués dans le même matériau et d'un seul tenant à partir d'un matériau thermoplastique dans un processus de moulage par injection, dans une deuxième étape, la section d'application (3) est pourvue d'une matière adhésive de telle manière que des premières sections (4) sont mouillées avec la matière adhésive et des deuxièmes sections (6) sont exemptes de matière adhésive, dans lequel, dans une troisième étape, des fibres de flocage (5) sont appliquées sur la section d'application (3) dans un processus de flocage électrostatique, dans lequel les fibres de flocage (5) s'enfoncent et adhérisent dans la matière adhésive appliquée sur la première section (4) et les deuxièmes sections (6) restent exemptes de fibres de flocage (5).
